# DEMANDE DE BREVET EUROPEEN

(11) **EP 4 730 322 A1**
(43) Date de publication de la demande: **22.04.2026**
(21) Numéro de dépôt: 25203396.4
(22) Date de dépôt: 19.09.2025
(51) Int. Cl.: G10H 1/047, G10H 1/34, G10H 3/22

(54) **INSTALLATION DE MUSIQUE ACOUSTIQUE ET ÉLECTRONIQUE**

(30) Priorité: 18.10.2024 FR 2411301
(71) Demandeur: Paris Sciences et Lettres, 75006 Paris (FR); CONSERVATOIRE NATIONAL SUPERIEUR DE MUSIQUE ET DE DANSE DE PARIS, 75019 Paris (FR)
(72) Inventeur: ROTELLA, Didier, 92330 SCEAUX (FR); LONGO, François, 76170 LILLEBONNE (FR)
(74) Mandataire: IPAZ

(57) **Abrégé**

Système de musique assistée par ordinateur, comprenant des transducteurs (22-1, 22-2, 22-3, 22-4, 22-5, 22-6) configurés pour diffuser des sons électroniques par l'intermédiaire de la table d'harmonie (8) d'un piano.

## Description

### Domaine technique

La présente invention se rapporte aux domaines de la musique acoustique et de la musique assistée par ordinateur, aussi désignée par son acronyme « MAO ».

L'invention présente un intérêt particulier, non limitatif, pour des instruments à table d'harmonie tels que des pianos.

### État de la technique

Dans le contexte de la musique mixte acoustique et électronique, il est connu de relier des instruments acoustiques à des dispositifs électroniques pour transformer les sons produits par ces instruments et diffuser les sons ainsi transformés sur des haut-parleurs.

Il existe un besoin d'améliorer les installations de musique mixte connues dans l'état de la technique, notamment pour réduire les inconvénients résultant de la différence entre des sons émis par un instrument acoustique et ceux émis par des haut-parleurs classiques.

### Exposé de l'invention

L'invention a pour objet un système de musique assistée par ordinateur destiné à équiper un instrument de musique acoustique tel qu'un piano, comprenant :
- un outil informatique configuré pour produire des données dites de sortie,
- un dispositif de génération d'énergie mécanique configuré pour générer de l'énergie mécanique à partir desdites données de sortie afin de la transmettre à un ou plusieurs éléments tels qu'une table d'harmonie de l'instrument de musique acoustique.

De façon préférée mais non limitative, l'instrument acoustique est un piano et un ou plusieurs desdits éléments de l'instrument acoustique comprennent une table d'harmonie de cet instrument.

Le dispositif de génération d'énergie mécanique forme ainsi un système excitateur de l'instrument acoustique, qui s'ajoute au système excitateur principal de l'instrument acoustique, à savoir les marteaux dans le cas du piano.

L'invention permet ainsi de diffuser des sons électroniques via l'instrument acoustique lui-même, en particulier via la table d'harmonie de l'instrument acoustique, en tirant profit des qualités intrinsèques du résonateur formé par l'instrument acoustique.

En outre, l'invention permet de faire interagir les sons électroniques avec les résonances naturelles de l'instrument acoustique en bénéficiant du phénomène de résonance par sympathie et de transmettre à l'instrumentiste des informations synesthésiques correspondantes.

Dans un mode de réalisation, le dispositif de génération d'énergie mécanique comprend un ou plusieurs transducteurs.

De façon non limitative, le ou les transducteurs peuvent être des vibreurs et/ou des excitateurs audio.

Dans un mode de réalisation, l'outil informatique est configuré pour produire lesdites données de sortie en fonction de données dites d'entrée.

À cet effet, le système peut comprendre un dispositif de commande configuré pour générer lesdites données d'entrée ou une partie desdites données d'entrée.

Le dispositif de commande peut comprendre tout moyen permettant de piloter ou interagir avec l'outil informatique.

Dans une variante de réalisation, le dispositif de commande comprend un ou plusieurs organes du type pavé numérique et/ou souris.

Dans une variante de réalisation, le dispositif de commande comprend une interface tactile.

Dans une variante de réalisation, le dispositif de commande comprend au moins un clavier électronique.

**Dans** une variante de réalisation, le dispositif de commande comprend au moins un contrôleur pourvu d'un ou plusieurs organes de commande tels que des curseurs et/ou des boutons.

L'au moins un contrôleur peut être multidirectionnel et/ou sensitif.

Dans une variante de réalisation, le dispositif de commande comprend une ou plusieurs pédales électroniques.

De préférence, une ou plusieurs desdites pédales électroniques sont chacune configurées pour pouvoir être placées dans un nombre de positions supérieur ou égal à deux.

Typiquement, lesdites positions de la ou des pédales électroniques permettant chacune de générer des données d'entrée respectives, permettant de réaliser un contrôle graduel.

De manière non limitative, il est préféré qu'un ou plusieurs desdits moyens de commande listés ci-dessus, par exemple le clavier électronique, le contrôleur et les pédales électroniques utilisent la norme de communication MIDI (de *« Musical Instrument Digital Interface »* en anglais).

Bien entendu, le dispositif de commande peut comprendre toute combinaison des moyens de commande listés ci-dessus.

Dans un mode de réalisation, le système comprend un dispositif de réinjection configuré pour générer lesdites données d'entrée ou une partie desdites données d'entrée à partir d'ondes sonores.

Le dispositif de réinjection peut comprendre un ou plusieurs capteurs, par exemple un ou plusieurs transducteurs électroacoustiques, configurés pour capter lesdites ondes sonores.

Dans un mode de réalisation, l'outil informatique comprend un séquenceur et/ou un ou plusieurs modules de synthèse sonore.

L'invention a aussi pour objet une installation comprenant un instrument de musique acoustique et un système de musique assistée par ordinateur tel que défini ci-dessus.

L'instrument de musique acoustique peut être un piano.

Ledit dispositif de génération d'énergie mécanique du système est de préférence configuré pour générer et transmettre de l'énergie mécanique à un ou plusieurs éléments de l'instrument de musique acoustique.

Dans un mode de réalisation, un ou plusieurs desdits éléments de l'instrument de musique acoustique peuvent comprendre une table d'harmonie de cet instrument.

De façon alternative ou complémentaire, un ou plusieurs desdits éléments de l'instrument de musique acoustique peuvent comprendre une ou plusieurs cordes de cet instrument.

Dans un mode de réalisation, le dispositif de génération d'énergie mécanique comprend deux premiers transducteurs prévus pour répondre à des fréquences comprises dans une première bande de fréquences et deux deuxièmes transducteurs configurés pour répondre à des fréquences comprises dans une deuxième bande de fréquences.

De préférence, ladite deuxième bande de fréquences a une fréquence centrale différente, par exemple inférieure, à la fréquence centrale de la première bande de fréquence.

Dans un mode de réalisation, l'un desdits premiers transducteurs et l'un desdits deuxièmes transducteurs sont placés d'un premier côté d'un chevalet de l'instrument de musique acoustique, l'autre desdits premiers transducteurs et l'autre desdits deuxièmes transducteurs étant placés d'un deuxième côté dudit chevalet.

Autrement dit, les transducteurs précités peuvent être agencés selon un principe d'inversion de phase.

Dans un mode de réalisation dans lequel le dispositif de commande comprend une ou plusieurs pédales électroniques telles que définies ci-dessus, l'instrument de musique acoustique comprend une ou plusieurs pédales configurées pour actionner une ou plusieurs desdites pédales électroniques du dispositif de commande.

Autrement dit, une ou plusieurs pédales de l'instrument acoustique peuvent être couplées avec une ou plusieurs pédales du système de l'invention, permettant un actionnement simultané.

L'installation forme ainsi un instrument de musique acoustique augmenté par le système électronique de l'invention.

Lorsque l'instrument acoustique est un piano, l'installation qui forme ainsi un « méta-piano », permet d'augmenter les possibilités de l'instrument et de l'interprète tout en conservant une jouabilité très pianistique.

Selon un autre aspect, l'invention a aussi pour objet un procédé de transmission d'énergie mécanique à un ou plusieurs éléments tels qu'une table d'harmonie d'un instrument de musique acoustique d'une installation telle que définie ci-dessus, à l'aide dudit dispositif de génération d'énergie mécanique de cette installation.

Le procédé comprend de préférence :
- une production de données de sortie à l'aide dudit outil informatique,
- une génération d'énergie mécanique à l'aide dudit dispositif de génération d'énergie mécanique, à partir desdites données de sortie.

Dans un mode de réalisation, la production desdites données de sortie est réalisée en fonction de données dites d'entrée.

De telles données d'entrée peuvent être générées par un dispositif de commande tel que décrit ci-dessus.

Lorsque l'installation comprend un tel dispositif de commande, celui-ci peut typiquement être utilisé pour piloter l'outil informatique, ou plus généralement pour interagir avec ce dernier et/ou avec tout autre élément de l'installation.

Autrement dit, le procédé peut comprendre une génération de données d'entrée pour commander l'outil informatique de sorte que l'outil informatique produise lesdites données de sortie en fonction des données d'entrée ainsi générées.

Le procédé peut ainsi être mis en œuvre pour moduler dynamiquement, en particulier en temps réel, des sons de synthèse formant lesdites données de sortie et/ou d'un ou plusieurs paramètres de tels sons.

De façon intéressante, le procédé peut comprendre une modification, à l'aide du dispositif de commande - pour exemple non limitatif à l'aide dudit contrôleur - de l'ambitus fréquentiel de sons de synthèse associés à des touches du clavier électronique, par exemple autour d'un centre fréquentiel correspondant à un son de synthèse initialement associé à l'une des touches du clavier.

Une telle modification permet de réaliser une fonction de zoom fréquentiel, par exemple un zoom micro-tonal.

Le procédé peut aussi comprendre, de façon optionnelle, une modification, à l'aide du dispositif de commande - par exemple à l'aide dudit contrôleur - dudit centre fréquentiel.

Pour autre exemple intéressant de pilotage, le procédé peut comprendre une modification, à l'aide du dispositif de commande, de deux paramètres distincts de sons de synthèse générés par le dispositif de commande et/ou produits par l'outil informatique.

Une telle modification, dite de synthèse croisée, permet typiquement de modifier le timbre de tels sons.

Par exemple, un premier desdits paramètres peut se rapporter à la nature d'un signal - p. ex. un signal sinusoïdal, un bruit blanc, ou tout autre type de signal - et un deuxième desdits paramètres peut être une durée de son.

Le procédé peut en particulier comprendre une modification simultanée et/ou consécutive de tels paramètres.

Bien entendu, le procédé peut comprendre une modification, à l'aide du dispositif de commande, de plus de deux paramètres ou d'un unique paramètre, par exemple une modification de la fréquence d'un ou plusieurs signaux périodiques qui peuvent par exemple être des signaux sinusoïdaux.

De façon alternative ou complémentaire, lesdites données d'entrée peuvent être générées par un dispositif de réinjection tel que défini ci-dessus, par exemple à partir de sons captés par des transducteurs électroacoustiques et/ou des transducteurs piézoélectriques de ce dispositif.

D'autres avantages et caractéristiques de l'invention apparaîtront à la lecture de la description détaillée, non limitative, qui suit.

### Brève description des figures

La description détaillée qui suit fait référence aux dessins annexés sur lesquels :
- la figure 1 est une vue schématique d'un instrument de musique acoustique et d'un système de musique assistée par ordinateur formant une installation conforme à l'invention, l'installation étant configurée pour transmettre à l'instrument acoustique de l'énergie mécanique à partir de données numériques produites par le système de musique assistée par ordinateur ;
- la figure 2 est une vue en perspective d'un piano à demi-queue pouvant former un instrument acoustique d'une installation conforme à l'invention ;
- la figure 3 est une vue de dessus d'une table d'harmonie et de chevalets d'un piano tel que celui de la figure 2 ;
- la figure 4 est une vue schématique d'un système de musique assistée par ordinateur comprenant un outil informatique et un dispositif de génération d'énergie mécanique ;
- la figure 5 est une vue schématique d'une partie d'une installation conforme à l'invention, comprenant des transducteurs agencés sur une table d'harmonie telle que celle de la figure 3, ainsi que des amplificateurs auxquels sont connectés les transducteurs ;
- la figure 6 est une vue schématique d'un système de musique assistée par ordinateur comprenant un outil informatique, un dispositif de génération d'énergie mécanique et un dispositif de commande ;
- la figure 7 est une vue schématique d'une partie d'une installation conforme à l'invention, comprenant un piano acoustique tel que celui de la figure 2, le piano étant équipé d'un dispositif de commande qui comprend un clavier électronique, un contrôleur électronique et des pédales électroniques ;
- la figure 8 est une vue schématique d'un système de musique assistée par ordinateur comprenant un outil informatique, un dispositif de génération d'énergie mécanique et un dispositif de réinjection ;
- la figure 9 est une vue schématique d'un système de musique assistée par ordinateur comprenant un outil informatique, un dispositif de génération d'énergie mécanique, un dispositif de commande et un dispositif de réinjection ;
- la figure 10 est une vue schématique d'un système de musique assistée par ordinateur comprenant un outil informatique, un dispositif de génération d'énergie mécanique et un dispositif de diffusion sonore ;
- la figure 11 est une vue schématique d'un système de musique assistée par ordinateur comprenant un outil informatique, un dispositif de génération d'énergie mécanique, un dispositif de commande et un dispositif de diffusion sonore ;
- la figure 12 est une vue schématique d'un système de musique assistée par ordinateur comprenant un outil informatique, un dispositif de génération d'énergie mécanique, un dispositif de réinjection et un dispositif de diffusion sonore ;
- la figure 13 est une vue schématique d'un système de musique assistée par ordinateur comprenant un outil informatique, un dispositif de génération d'énergie mécanique, un dispositif de commande, un dispositif de réinjection et un dispositif de diffusion sonore.

### Description détaillée de modes de réalisation

La figure 1 montre schématiquement une installation 1 comprenant un instrument 2 de musique acoustique et un système 3 de musique assistée par ordinateur (MAO).

Dans les modes de réalisation décrits ci-dessous, l'instrument acoustique 2 est un piano pourvu d'une table d'harmonie, par exemple un piano à demi-queue tel qu'illustré à la figure 2.

En référence aux figures 2 et 3, un tel piano 2 comprend de façon connue en soi une structure 5 supportant notamment un clavier 6, un pédalier 7, une table d'harmonie 8, des chevalets 9A et 9B, des cordes (non représentées) et un mécanisme à marteaux (non représenté). Les marteaux forment un système excitateur et sont prévus pour être actionnés par des touches du clavier 6 pour frapper des cordes respectives. Les vibrations des cordes se propagent dans la table d'harmonie 8 qui forme ainsi un résonateur. Dans l'exemple de la figure 2, le pédalier 7 comprend de façon classique une pédale 7A dite « douce », aussi appelée pédale « *una corda »,* une pédale 7B dite « de soutien » et une pédale 7C dite « forte », aussi appelée pédale « *de sustain* » ou « de maintien ».

Concernant le système 3 de MAO qui est mis en œuvre dans l'invention, celui-ci comprend de façon générale un outil informatique ainsi qu'un système de génération d'énergie mécanique prévu pour être relié à l'instrument 2 afin d'exciter un ou plusieurs éléments de cet instrument 2, tel qu'illustré par la flèche 10 sur la figure 1.

Dans les exemples non limitatifs qui suivent, le système de génération d'énergie mécanique est plus spécifiquement agencé pour exciter la table d'harmonie 8 du piano 2.

La figure 4 illustre un mode de réalisation dans lequel le système 3 de l'installation 1 comprend un outil informatique 15 et un dispositif 16 de génération d'énergie mécanique.

De façon non limitative, l'outil informatique 15 comprend dans cet exemple un ordinateur ayant un logiciel séquenceur 18 et un convertisseur analogique-numérique 19.

L'ordinateur est bien entendu doté de composants non représentés qui incluent un processeur, une mémoire vive et un disque dur capables de faire fonctionner le séquenceur 18, typiquement un processeur doté d'une fréquence d'au moins 1,5 GHz, une mémoire vive d'au moins 4 Go et un disque dur d'au moins 100 Go.

Le séquenceur 18, aussi appelé « station audio-numérique », peut de façon connue en soi constituer une plateforme virtuelle formant une interface logicielle pour créer, produire et jouer de la musique.

Dans cet exemple, le séquenceur 18 est configuré pour traiter plusieurs pistes utilisant des canaux virtuels prévus pour véhiculer des informations selon la norme MIDI.

Le séquenceur de l'outil 15 peut comprendre le logiciel commercialisé sous le nom « Ableton Live ». Ce logiciel intègre notamment des instruments natifs et permet de travailler en temps réel.

Le convertisseur 19 de l'outil 15 est dans cet exemple une carte-son formant une interface audio.

Le convertisseur 19 peut être intégré dans l'ordinateur ou être un module externe connecté à l'ordinateur.

À titre d'exemple, le convertisseur 19 peut comprendre une carte-son de la marque « Focusrite » commercialisée sous la référence « Clarett+ 8Pre ».

Dans cet exemple, le convertisseur 19 est configuré pour convertir des données numériques produites par l'outil 15, ici appelées « données de sortie », en signaux analogiques qui sont ici appelés « signaux de sortie ».

En référence à la figure 4, le dispositif 16 est configuré pour générer de l'énergie mécanique à partir des données de sortie produites par l'outil 15.

Le dispositif 16 de la figure 4 comprend dans cet exemple un ou plusieurs amplificateurs 21 de puissance et un ou plusieurs transducteurs 22.

Le système 3 peut ainsi être configuré pour transmettre les signaux de sortie du convertisseur 19 vers le dispositif 16, typiquement par voie filaire, et pour fournir les signaux amplifiés par le ou les amplificateurs 21 au(x) transducteur(s) 22.

La figure 5 montre une partie d'une installation 1 conforme à l'invention comprenant un système de MAO tel que celui décrit ci-dessus en référence à la figure 4, ainsi qu'un instrument acoustique tel que décrit ci-dessus en référence aux figures 2 et 3.

Dans le mode de réalisation de la figure 5, le dispositif de génération d'énergie mécanique comprend deux amplificateurs 21-1 et 21-2, ainsi que six transducteurs 22-1, 22-2, 22-3, 22-4, 22-5 et 22-6.

Dans ce mode de réalisation :
- le transducteur 22-1 est prévu pour répondre à des fréquences aigues qui peuvent typiquement être comprises dans une plage allant **de 500 Hz à** 20 kHz environ, le transducteur 22-1 pouvant être un excitateur audio de la marque « Tectonic » commercialisé sous la référence « TEAX19C01-8 » ayant une puissance nominale de 2 W et une impédance de 8 Ω ;
- les transducteurs 22-2 et 22-3 sont prévues pour répondre à des fréquences médium-aigues qui peuvent typiquement être comprises dans une plage allant de 100 Hz ou 200 Hz à 15 kHz environ, ces transducteurs pouvant chacun être un excitateur audio de la marque « Tectonic » commercialisé sous la référence « TEAX32C20-S » ou « TEAX25C10-8-SP » ayant une puissance nominale de 10 W et une impédance de 8 Ω ;
- les transducteurs 22-4 et 22-5 sont prévues pour répondre à des fréquences médium-graves qui peuvent typiquement être comprises dans une plage allant de 35 Hz à 600 Hz environ, ces transducteurs pouvant chacun être un excitateur-vibreur de la marque « Monacor » commercialisé sous la référence « AR-50 » ayant une puissance nominale de 30 W et une impédance de 8 Ω ;
- le transducteur 22-6 est prévu pour répondre à des fréquences graves qui peuvent typiquement être comprises dans une plage allant de 28 Hz à 55 Hz environ, le transducteur 22-6 pouvant être un excitateur-vibreur de la marque « Rockwood » ayant une puissance de 100 W et une impédance de 4 Ω.

Dans le mode de réalisation de la figure 5, l'amplificateur 21-1 est connecté aux transducteurs 22-1, 22-2 et 22-3, tandis que l'amplificateur 21-2 est connecté aux transducteurs 22-4, 22-5 et 22-6, ces connexions étant indiquées par des traits interrompus sur la figure 5.

À titre indicatif, l'amplificateur 21-1 peut être un amplificateur de la marque « Philips » commercialisé sous la référence « DAP 100 » ayant une puissance de 2x30 W répondant à des fréquences pouvant typiquement être comprises dans la plage allant de 15 Hz à 70 kHz. L'amplificateur 21-2 peut être un amplificateur de la marque « Thomann » commercialisé sous la référence « T AMP D4-500 » ayant une puissance de 4x500 W répondant à des fréquences pouvant typiquement être comprises dans la plage allant de 20 Hz à 20 kHz. Pour exemple alternatif, chacun des amplificateurs 21-1 et 21-2 peut être un amplificateur de la marque « SMSL » commercialisé sous la référence « SA-50 » ayant une puissance de 2x50 W.

Dans ce mode de réalisation, les transducteurs 22-1, 22-2, 22-3, 22-4, 22-5 et 22-6 sont reliés à la table d'harmonie 8 afin de pouvoir transmettre à la table 8 l'énergie mécanique qu'ils génèrent.

Les transducteurs peuvent ainsi fonctionner selon un principe analogue à celui de haut-parleurs dont la fonction de la membrane serait remplie par la table d'harmonie 8.

La figure 5 indique un positionnement nullement limitatif des transducteurs 22-1, 22-2, 22-3, 22-4, 22-5 et 22-6 sur la table d'harmonie 8. Dans cet exemple, les transducteurs 22-1, 22-3 et 22-4 sont disposés d'un premier côté du chevalet 9A, à droite sur la figure 5, tandis que les transducteurs 22-2, 22-5 et 22-6 sont disposés d'un deuxième côté du chevalet 9A, à gauche sur la figure 5.

Les transducteurs 22-2 et 22-3 d'une part et les transducteurs 22-4 et 22-5 d'autre part sont ainsi agencés en inversion de phase. Il a été constaté qu'un tel montage permet d'augmenter le rayonnement de bandes fréquentielles correspondantes lors de la mise en œuvre de l'installation.

Bien entendu, le montage illustré à la figure 5 n'est aucunement limitatif et de nombreux agencements des transducteurs peuvent être envisagés pour mettre l'invention en œuvre. Par exemple, dans un mode de réalisation alternatif, non représenté, les transducteurs 22-1, 22-2 et 22-3 peuvent être disposés d'un côté du chevalet 9A et les transducteurs 22-4, 22-5 et 22-6 être disposés du côté opposé du chevalet 9A, de sorte que les transducteurs à fréquences relativement hautes soient situés sous des cordes relativement aigues et que les transducteurs à fréquences relativement basses soient situés sous des cordes relativement graves. Ou encore, les transducteurs 22-1 et 22-2 peuvent être disposés d'un côté du chevalet 9A et les transducteurs 22-3, 22-4, 22-5 et 22-6 être disposés du côté opposé du chevalet 9A.

La figure 6 illustre schématiquement un mode de réalisation dans lequel le système 3 se distingue de celui de la figure 4 en ce qu'il comprend de façon additionnelle un dispositif de commande 30. La description qui précède s'applique bien entendu par analogie à ce mode de réalisation qui est décrit uniquement selon ses différences par rapport au mode de réalisation de la figure 4.

De manière générale, le dispositif de commande 30 est configuré pour générer des données dites d'entrée qui sont transmises à l'outil informatique 15, de sorte que l'outil 15 puisse produire lesdites données de sortie en fonction de telles données d'entrée.

Le dispositif de commande 30 peut comprendre un ou plusieurs organes ou outils tels que ceux décrits ci-après.

Dans une variante de réalisation, le dispositif de commande 30 comprend un clavier électronique, par exemple un clavier « Doepfer PKBB » sans cadre commercialisé par « Thomann ».

Un tel clavier de commande, aussi appelé « clavier maître », permet typiquement de piloter des modules de sons et le séquenceur 18 de l'outil 15 en utilisant des messages numériques dans la norme MIDI.

Dans une autre variante de réalisation, le dispositif de commande 30 comprend un contrôleur doté d'un ou plusieurs organes de commande tels que des curseurs et/ou des boutons permettant préférentiellement de réaliser une commande multidirectionnelle.

Le contrôleur peut par exemple être celui commercialisé par la société « Expressive E » sous la dénomination « Touché ».

Un tel contrôleur permet de réaliser une commande de jeu multifonctionnelle, multidirectionnelle et intuitive qui s'intègre parfaitement à un geste musical. Le contrôleur « Touché » permet en particulier de réaliser une commande suivant plusieurs directions - telles que droite, gauche, haut, bas, degré d'enfoncement - et est sensible au mouvement du doigt la rendant ainsi intuitive. Ce contrôleur permet en outre d'associer de telles directions et degré de sensibilité à des paramètres sonores en temps réel. Le contrôleur « Touché » dispose en outre d'une molette de contrôle de sensibilité et de deux boutons pouvant être attribués à des changements de modes, d'instruments ou à des actions d'analyse en temps réel.

Dans une autre variante de réalisation, le dispositif de commande 30 comprend une ou plusieurs pédales électroniques, par exemple une pédale de maintien (« *sustain* » en anglais) et une pédale de contrôle de volume.

Une ou plusieurs de ces pédales peuvent être reliées à un autre organe de commande. Par exemple, lorsque le dispositif de commande 30 comprend un clavier « Doepfer PKBB », ce clavier intègre typiquement les pédales de maintien et de contrôle de volume.

De manière alternative ou complémentaire, le dispositif de commande 30 peut comprendre une ou plusieurs pédales électroniques qui sont indépendantes du ou des autres organes de commande du dispositif 30.

Avantageusement, une ou plusieurs desdites pédales électroniques peuvent être non-binaires, c'est-à-dire configurées pour pouvoir être placées dans plus de deux positions, afin de permettre un contrôle graduel de paramètres commandés par ces pédales.

Dans des variantes de réalisation, le dispositif de commande 30 comprend une interface tactile et/ou tout autre moyen de commande, ainsi que toute combinaison des éléments listés ci-dessus à titre d'exemple.

La figure 7 illustre un mode de réalisation dans lequel le dispositif de commande comprend à la fois un clavier électronique 31, des pédales électroniques 32 et 33, ainsi qu'un contrôleur 34 tels que décrits ci-dessus.

Dans cet exemple, le clavier électronique 31 est disposé verticalement sous le tablier 5A et donc sous le clavier 6 du piano acoustique. Le clavier 31 est bien entendu décalé vers l'avant par rapport au clavier 6 afin que ses touches soient accessibles.

Le clavier 31 peut éventuellement être agencé pour présenter une légère inclinaison en vue d'améliorer encore davantage l'ergonomie de l'installation 1.

Le modèle de clavier 31 précité est dépourvu de cadre, permettant une meilleure intégration à la lutherie.

Dans cet exemple, le clavier électronique 31 est d'une part supporté par des éléments de support 40, tels que des pattes métalliques fixées à la structure 5 du piano, et d'autre part maintenu en position par des organes de liaison amovibles (non représentés), tels que des vis à molettes, qui coopèrent avec les éléments de support 40.

Le contrôleur 34 est dans cet exemple disposé d'un côté du clavier 31, à gauche sur la figure 7, de sorte que lesdits boutons du contrôleur 34 soient agencés sensiblement à hauteur des touches du clavier 31, afin de faciliter leur contrôle.

Le support du contrôleur 34 est ici assuré par un élément de support 41 relié à la structure 5 du piano.

Les éléments de support 40 et 41 forment ainsi une structure de support du clavier 31 et du contrôleur 34 qui permet de recevoir ces outils de commande de façon amovible.

Une telle structure de support peut bien entendu être réalisée de toute autre manière et peut par exemple former une structure indépendante de, ou non fixée à, la structure 5 de l'instrument acoustique, en étant par exemple conçue pour être posée au sol.

Dans une variante de réalisation, la lutherie de l'instrument acoustique 2 peut être conçue pour intégrer tout ou partie du dispositif de commande 30 de l'installation 1, par exemple de manière à former un module de réception du clavier électronique 31.

Dans l'exemple de la figure 7, les pédales électroniques 32 et 33 correspondent respectivement auxdites pédales de maintien et de contrôle de volume du clavier électronique 31.

La pédale électronique 32 est ici couplée à la pédale forte 7C du piano acoustique.

Plus précisément, la pédale 32 est disposée sous la pédale 7C de sorte qu'une action sur la pédale 7C actionne simultanément les pédales 7C et 32.

Le maintien en position de la pédale 32 peut être assuré par tous moyens, par exemple en fixant la pédale 32 à la pédale 7C et/ou au sol.

Bien entendu, le piano acoustique peut être surélevé pour faciliter ou permettre le couplage des pédales 32 et 7C, par exemple en disposant une structure de surélévation du type cales sous les pieds du piano.

La figure 8 illustre schématiquement un mode de réalisation dans lequel le système 3 se distingue de celui de la figure 4 en ce qu'il comprend de façon additionnelle un dispositif de réinjection 50. La description qui précède s'applique bien entendu par analogie à ce mode de réalisation qui est décrit uniquement selon ses différences par rapport au mode de réalisation de la figure 4.

Le dispositif de réinjection 50 comprend dans cet exemple un système de captation (non représenté) configuré pour capter des informations et les transmettre à l'outil informatique 15.

Le système de captation du dispositif 50 peut typiquement comprendre un ou plusieurs transducteurs électroacoustiques configurés pour capter des ondes sonores et les convertir en signaux analogiques formant tout ou partie desdites données d'entrée.

La figure 9 illustre schématiquement un mode de réalisation dans lequel le système 3 se distingue de celui de la figure 6 en ce qu'il comprend de façon additionnelle un dispositif de réinjection 50, combinant ainsi les modes de réalisation des figures 6 et 8. La description qui précède s'applique par analogie à ce mode de réalisation.

Les figures 10 à 13 illustrent schématiquement des modes de réalisation dans lesquels le système 3 se distingue de ceux des figures 4, 6, 8 et 9, respectivement, en ce qu'il comprend de façon additionnelle un dispositif de diffusion sonore 60. La description qui précède s'applique bien entendu par analogie à ces modes de réalisation qui est décrit uniquement selon ces différences par rapport aux modes de réalisation des figures 4, 6, 8 et 9.

Dans cet exemple, le dispositif 60 comprend un ou plusieurs transducteurs électroacoustiques configurés pour diffuser des sons à partir de données de sortie produites par l'outil informatique 15.

Il va maintenant être décrit des exemples non limitatifs de mise en œuvre de l'installation 1 de l'invention.

Dans ces différents exemples, l'installation 1 est configurée pour transmettre de l'énergie mécanique à l'instrument acoustique 2, plus spécifiquement à la table d'harmonie 8 du piano formant cet instrument 2, à partir de données fournies par l'outil informatique 15 du système 3 de MAO.

Dans des variantes dans lesquelles l'installation 1 comprend un système 3 tel qu'illustré à la figure 4, ou un système 3 selon l'une quelconques des variantes décrites ci-dessus en référence aux figures 6 et 8 à 13, l'installation 1 peut être utilisée pour transmettre au dispositif de génération d'énergie mécanique 16 des signaux correspondant à un ou plusieurs extraits sonores (« samples ») stockés dans l'outil informatique 15.

De tels extraits sonores peuvent typiquement comprendre des enregistrements de sons et/ou des échantillons de synthèse préalablement travaillés en studio sous forme de fichiers audios.

Dans ces exemples, le dispositif 16 permet d'exciter la table d'harmonie 8 du piano 2 qui diffuse ainsi les sons électroniques, étant entendu que la table d'harmonie 8 peut être simultanément excitée par des vibrations des cordes du piano 2.

Dans des variantes dans lesquelles l'installation 1 comprend un système 3 pourvu d'un dispositif de réinjection 50, par exemple un système 3 selon l'une quelconques des variantes décrites ci-dessus en référence aux figures 8, 9, 12 et 13, l'installation 1 peut être utilisée pour transmettre au dispositif de génération d'énergie mécanique 16 des signaux correspondant à des sons réinjectés par le dispositif 50.

Par exemple, des sons diffusés par le piano 2 et/ou par un ou plusieurs autres instruments acoustiques (p. ex. violons et/ou violoncelles) peuvent être captés par le dispositif 50 et transmis à l'outil informatique 15 qui génère des signaux de sortie produits à partir de ces sons afin d'exciter la table d'harmonie 8.

Bien entendu, la table d'harmonie 8 peut aussi être excitée par des vibrations des cordes du piano 2 et les signaux de sortie transmis au dispositif 16 peuvent aussi comprendre des informations relatives à des sons électroniques produits par exemple par le séquenceur 18.

Les sons réinjectés par le dispositif de réinjection 50 peuvent subir tout traitement au sein de l'outil informatique 15 avant transmission au dispositif 16, par exemple un filtrage fréquentiel.

Dans des variantes dans lesquelles l'installation 1 comprend un système 3 pourvu d'un dispositif de commande 30, par exemple un système 3 selon l'une quelconques des variantes décrites ci-dessus en référence aux figures 6, 9, 11 et 13, le dispositif de commande 30 peut être utilisé pour commander l'outil informatique 15.

La commande peut se limiter à déclencher des fichiers sons, par exemple par une ou plusieurs actions produites par l'instrumentiste lui-même et/ou par une autre personne.

De façon alternative ou complémentaire, la commande peut consister à contrôler, notamment en temps réel, des paramètres de sons ou plus généralement de données contenues dans, ou produites par, l'outil informatique 15, et/ou à appliquer des traitements à de telles données, et/ou à piloter des modules logiciels, notamment des modules de synthèse sonore.

Par exemple, dans un mode d'utilisation d'une installation 1 dans laquelle le dispositif de commande 30 comprend un clavier électronique, des sons synthétisés par modèle physique ou de toute autre manière peuvent être attribués à des touches respectives de ce clavier. De façon non limitative, de tels sons de synthèse peuvent par exemple être réalisés de sorte que la hauteur du son attribué à chacune desdites touches du clavier électronique soit décalée de la hauteur de la note produite par une touche correspondante du clavier 6 du piano acoustique 2, par exemple avec un décalage d'un quart de ton.

Par ailleurs, l'outil 15, en particulier le séquenceur 18, peut comprendre un ou plusieurs modules logiciels, ou instruments virtuels, par exemple un ou plusieurs des modules décrits ci-après.

Dans un mode de réalisation, l'outil 15 comprend un module, appelé « zoom micro-tonal », permettant de modifier l'ambitus fréquentiel autour d'un centre fréquentiel prédéfini de sons de synthèse associés à des touches du clavier électronique, par exemple pour pouvoir modifier l'ambitus fréquentiel autour d'un centre correspondant à un son de synthèse initialement associé à l'une des touches du clavier. En modifiant ainsi l'ambitus fréquentiel autour d'un tel centre, la hauteur des sons de synthèse associés aux autres touches du clavier sont modifiés en conséquence. Par exemple, en sélectionnant la division en quart de ton autour d'un centre associé à une touche correspondant à la note FA#3, un actionnement de la touche initialement associée à la note DO3 générerait un son correspondant à la note MIb3 et un actionnement de la touche initialement associée à la note DO4 générerait un son correspondant à la note LA3. Pour autre exemple, en sélectionnant la division en huitième de ton autour d'un centre associé à une touche correspondant à la note FA#3, un actionnement de la touche initialement associée à la note DO3 générerait un son correspondant à la note MI3+1/4 de ton et un actionnement de la touche initialement associée à la note DO4 générerait un son correspondant à la note SOL3+1/4 de ton, etc. L'installation 1 peut plus spécifiquement être configurée de sorte que ledit contrôleur (p. ex. le contrôleur 34 du mode de réalisation de la figure 7), et/ou l'une des pédales électroniques (p. ex. la pédale 33 du mode de réalisation de la figure 7), puisse commander une telle modification de l'ambitus fréquentiel et/ou définir ou modifier un centre fréquentiel correspondant. La modification de l'ambitus fréquentiel et/ou du centre peut alternativement suivre une séquence préprogrammée.

Dans un mode de réalisation, l'outil 15 comprend un module, appelé « synthèse croisée », prévu pour autoriser un contrôle simultané de deux paramètres. Dans cet exemple, un premier de ces paramètres se rapporte à la nature du signal qui peut passer progressivement d'un signal sinusoïdal à un bruit blanc, tandis que le deuxième desdits paramètres se rapporte à la durée du son qui peut passer d'une durée relativement courte (p. ex. une impulsion) à une durée relativement longue (p. ex. plusieurs secondes ou minutes ou heures). De façon non limitative, ces paramètres peuvent être modulés par ledit contrôleur (p. ex. le contrôleur 34 du mode de réalisation de la figure 7), par exemple en assignant les directions haut et bas au contrôle du premier paramètre (modulation de timbre) et les directions gauche et droite au deuxième paramètre (modulation de durée).

Dans un mode de réalisation, l'outil 15 comprend un module, appelé « modulateur de fréquence », prévu pour moduler la fréquence d'un ou plusieurs signaux, par exemple d'un signal sinusoïdal. De façon non limitative, la fréquence peut être modulée par ledit contrôleur (p. ex. le contrôleur 34 dans le mode de réalisation de la figure 7), par exemple sous l'action d'un déplacement du curseur dans les directions droite et gauche.

Dans des variantes dans laquelle l'installation 1 comprend un dispositif de diffusion sonore 60, par exemple selon l'une quelconque des variantes décrites ci-dessus en référence aux figures 10 à 13, le dispositif 60 peut être utilisé pour diffuser des sons formés à partir d'une partie desdites données de sortie, par exemple de façon concomitante avec une excitation de la table d'harmonie 8 selon les principes qui viennent d'être décrits.

L'invention n'est bien entendu pas limitée aux exemples décrits ci-dessus. Notamment, l'instrument acoustique peut être un piano différent de celui décrit ci-dessus en référence aux figures 2 et 3, par exemple un piano droit, ou un instrument différent d'un piano, par exemple un violoncelle.

Dans la description qui précède, l'énergie mécanique générée par le système de l'invention est transmise à la table d'harmonie d'un piano ou plus généralement d'un instrument à cordes. De façon alternative ou complémentaire, le système de l'invention peut être configuré pour transmettre de l'énergie mécanique à un ou plusieurs éléments différents d'une table d'harmonie de l'instrument acoustique, par exemple à une ou plusieurs cordes de l'instrument.

Le dispositif de génération d'énergie mécanique de l'installation de l'invention peut comprendre des moyens de génération d'énergie mécanique différents de ceux décrits ci-dessus, par exemple des transducteurs ne nécessitant pas d'amplificateur en amont des transducteurs, ou des transducteurs intégrant une technologie d'amplification.

De même, l'outil informatique de l'installation de l'invention peut comprendre un convertisseur analogique-numérique différent de celui décrit ci-dessus ou être dépourvu d'un tel convertisseur, par exemple dans un mode de réalisation non représenté dans lequel le dispositif de génération d'énergie mécanique est apte à traiter des données numériques.

Bien entendu, l'installation peut comprendre plusieurs instruments acoustiques et un système de MAO configuré pour interagir avec ces différents instruments acoustiques. Par exemple, l'installation peut comprendre deux pianos acoustiques et un dispositif configuré pour réinjecter les sons de l'un des pianos dans la table d'harmonie de l'autre piano, et éventuellement inversement.

## Revendications

1. Système (3) de musique assistée par ordinateur destiné à équiper un instrument de musique acoustique (2) tel qu'un piano, comprenant :
- un outil informatique (15) configuré pour produire des données dites de sortie,
- un dispositif de génération d'énergie mécanique (16) configuré pour générer de l'énergie mécanique à partir desdites données de sortie afin de la transmettre à un ou plusieurs éléments tels qu'une table d'harmonie (8) de l'instrument de musique acoustique (2).

2. Système (3) selon la revendication 1, dans lequel le dispositif de génération d'énergie mécanique (16) comprend un ou plusieurs transducteurs (22-1, 22-2, 22-3, 22-4, 22-5, 22-6) tels que des vibreurs et/ou des excitateurs audio.

3. Système (3) selon la revendication 1 ou 2, dans lequel l'outil informatique (15) est configuré pour produire lesdites données de sortie en fonction de données dites d'entrée.

4. Système (3) selon la revendication 3, comprenant un dispositif de commande (30) configuré pour générer lesdites données d'entrée ou une partie desdites données d'entrée, le dispositif de commande (30) comprenant :
- un clavier électronique (31), et/ou
- au moins un contrôleur (34) pourvu d'un ou plusieurs organes de commande tels que des curseurs et/ou des boutons, l'au moins un contrôleur (34) étant de préférence multidirectionnel et/ou sensitif, et/ou
- une ou plusieurs pédales électroniques (32, 33) qui sont de préférence chacune configurées pour pouvoir être placées dans un nombre de positions supérieur ou égal à deux, lesdites positions de la ou des pédales électroniques (32, 33) permettant chacune de générer des données d'entrée respectives, et/ou
- une interface tactile.

5. Système (3) selon la revendication 3 ou 4, comprenant un dispositif de réinjection (50) configuré pour générer lesdites données d'entrée ou une partie desdites données d'entrée à partir d'ondes sonores.

6. Système (3) selon l'une quelconque des revendications 1 à 5, dans lequel l'outil informatique (15) comprend un séquenceur et/ou un ou plusieurs modules de synthèse sonore.

7. Installation (1) comprenant un instrument de musique acoustique (2) tel qu'un piano et un système (3) de musique assistée par ordinateur selon l'une quelconque des revendications 1 à 6, ledit dispositif de génération d'énergie mécanique (16) du système (3) étant configuré pour générer et transmettre de l'énergie mécanique à un ou plusieurs éléments tels qu'une table d'harmonie (8) de l'instrument de musique acoustique (2).

8. Installation (1) selon la revendication 7, dans laquelle :
- le dispositif de génération d'énergie mécanique (16) comprend deux premiers transducteurs (22-2, 22-3) prévus pour répondre à des fréquences comprises dans une première bande de fréquences et deux deuxièmes transducteurs (22-4, 22-5) configurés pour répondre à des fréquences comprises dans une deuxième bande de fréquences ayant une fréquence centrale inférieure à la fréquence centrale de la première bande de fréquence, l'un desdits premiers transducteurs (22-3) et l'un desdits deuxièmes transducteurs (22-4) étant placés d'un premier côté d'un chevalet (9A) de l'instrument de musique acoustique (2), l'autre desdits premiers transducteurs (22-2) et l'autre desdits deuxièmes transducteurs (22-5) étant placés d'un deuxième côté dudit chevalet (9A), et/ou
- l'installation (1) comprend une ou plusieurs pédales électroniques (32, 33) du dispositif de commande (30) d'un système (3) selon la revendication 4, l'instrument de musique acoustique (2) comprenant une ou plusieurs pédales (7C) configurées pour actionner une ou plusieurs desdites pédales électroniques (32) du dispositif de commande (30).

9. Procédé de transmission d'énergie mécanique à un ou plusieurs éléments tels qu'une table d'harmonie (8) d'un instrument de musique acoustique (2) d'une installation (1) selon la revendication 7 ou 8 à l'aide dudit dispositif de génération d'énergie mécanique (16) de cette installation (1), le procédé comprenant :
- une production de données de sortie à l'aide dudit outil informatique (15),
- une génération d'énergie mécanique à l'aide dudit dispositif de génération d'énergie mécanique (16), à partir desdites données de sortie.

10. Procédé selon la revendication 9 mis en œuvre avec une installation (1) comprenant un dispositif de commande (30) d'un système (3) selon la revendication 4, le procédé comprenant une génération de données d'entrée pour commander l'outil informatique (15) de sorte que l'outil informatique (15) produise lesdites données de sortie en fonction desdites données d'entrée, de préférence afin de réaliser une modulation dynamique en temps réel de sons de synthèse et/ou d'un ou plusieurs paramètres de tels sons.
